# FASCICULE DE BREVET EUROPEEN

(11) **EP 0 172 119 B1**
(45) Date de publication et mention de la délivrance du brevet: **02.03.1988**
(21) Numéro de dépôt: 85420136.5
(22) Date de dépôt: 22.07.1985
(51) Int. Cl.: B25B 23/142

(54) **Structure de clé dynamométrique électronique**
Struktur eines elektronischen Drehmomentschlüssels
Structure of an electronic torque wrench

(30) Priorité: 23.07.1984 FR 8411916
(43) Date de publication de la demande: 19.02.1986
(73) Titulaire: SAM OUTILLAGE Société Anonyme, F-42000 Saint-Etienne Cedex (FR)
(72) Inventeur: Heyraud, Georges, F-43240 Saint Just Malmont (FR)
(74) Mandataire: Perrier, Jean-Pierre

(56) Documents cités:
- DE-A- 2 724 223
- FR-A- 2 538 741
- US-A- 3 895 517

## Description

On connaît déjà des clés dynamométriques électroniques composées d'une tête d'entraînement, liée de manière amovible à une pièce constituant capteur d'effort, d'une poignée creuse constituée par un seul tube métallique et de jauges de contrainte disposées sur la pièce formant capteur et fournissant une tension électrique de sortie qui, dépendant du couple exercé sur la clé, réagit sur des moyens indicateurs de ce couple. Une telle clé est décrite dans la demande de brevet d'invention FR-A1-2 538 741.

La plupart de ces clés sont soit volumineuses et d'un maniement malaisé, soit très onéreuses, soit insuffisamment précises.

L'insuffisance de précision provient des variations de positionnement de la main de l'opérateur sur la poignée, des conditions dans lesquelles le serrage est réalisé et, en particulier, de l'existence ou non d'un effort transversal complémentaire au couple de rotation et enfin, des conditions dans lesquelles les efforts se transmettent entre la poignée et la pièce faisant fonction de capteur.

La plus grande source d'imprécision provient de la prise en compte par les jauges de contrainte de la composante parasite de l'effort transversal, composante qui n'est pas parallèle au plan de pivotement, comme les efforts mesurés, mais perpendiculaire à celui-ci.

Dans les capteurs actuels, cette prise en compte de la composante parasite s'effectue d'autant mieux que les jauges de contrainte sont disposées sur une partie du capteur ayant des moments d'inertie identiques par rapport à un plan transversal parallèle au plan de pivotement et par rapport à un autre plan transversal perpendiculaire à ce plan de pivotement comme c'est le cas dans le document US-A-3 895 517.

La présente invention a pour but de remédier à ces inconvénients en fournissant une clé dynamométrique électronique qui, tout en étant peu volumineuse et très maniable, soit, grâce à sa structure, peu sensible à des variations de sa précision de mesure.

A cet effet, dans cette clé du type précité l'extrémité postérieure du tube métallique formant poignée est munie de crans tandis que la pièce formant capteur d'efforts est monolithique et comporte, d'une part, une partie postérieure, de forme générale lamellaire, parallèle au plan de pivotement, emmanchée dans la poignée, en contact uniquement avec la surface des parois latérales de celles-ci, d'autre part, une partie antérieure qui, apte à recevoir la tête d'entraînement, est sans contact avec l'extrémité antérieure de la poignée de laquelle elle dépasse, et de plus, un fût intermédiaire qui relie la partie postérieure à la partie antérieure, ce fût intermédiaire étant sans contact avec la poignée mais, est disposé à l'intérieur de celle-ci, le fût ayant une forme lamellaire perpendiculaire au plan de pivotement dont les deux grandes faces latérales, planes et parallèles entre elles reçoivent les jauges de contrainte.

Dans cette structure, l'élément formant capteur présente une partie encastrée dans la poignée tubulaire et deux autres parties en porte-à-faux et sans contact avec cette poignée.

En raison de l'importance des surfaces en contact entre la poignée tubulaire et la partie du capteur qui est encastrée dans celle-ci, le matage dans le temps réduit, de même que toute création de jeux désagréables et toute détérioration du capteur ou de la poignée. En outre, cela permet d'utiliser pour la poignée un tube ayant une moins grande résistance, donc moins épais et plus léger.

Cette poignée tubulaire facilite le positionnement de la main grâce aux crans dont elle est munie, et constitue logement pour la totalité des composants détectant, mesurant et indiquant la valeur du couple et que le couple recherché est obtenu. Elle forme ainsi un ensemble peu volumineux et facilement maniable.

Quant à la partie recevant les jauges de contrainte, grâce à sa forme lamellaire et à sa disposition perpendiculaire au plan de pivotement, elle présente par rapport à un plan transversal médian parallèle à ce plan de pivotement, un faible moment d'inertie favorisant sa flexion et l'enregistrement des efforts de serrage mais, par contre, présente par rapport à un plan médian transversal perpendiculaire au premier, un moment d'inertie plus élevé grâce auquel elle est insensible aux composantes parasites d'un éventuel effort transversal complémentaire à l'effort de serrage exercé à l'extrémité de la clé. Cet agencement évite donc que les composantes parasites soient enregistrées par la clé et améliore donc la précision et la régularité de la mesure.

Enfin, par sa disposition en porte-à-faux à l'extrémité de la partie emmanchée dans la poignée, le fût portant les jauges et dans une zone où le moment fléchissant est indépendant de la position des joints de transfert des efforts entre la poignée et le capteur.

Dans une forme d'exécution préférée de l'invention, la poignée tubulaire a une section transversale, de forme générale elliptique dont le grand axe est parallèle au plan de pivotement de la clé et dont les parois latérales, de petit rayon, coopèrent localement avec des portées complémentaires, de même rayon, ménagées de part et d'autre de la partie postérieure lamellaire du capteur.

Indépendamment des avantages procurés au niveau de la résistance transversale de la poignée tubulaire, cette forme elliptique améliore la préhension et le positionnement de la main, facilite le positionnement de la partie formant capteur et procure aussi un espace intérieur permettant de loger au mieux les composants électroniques du dispositif de mesure.

D'autres caractéristiques et avantages ressortiront de la description d'exemples non limitatifs, une forme d'exécution de cette structure pour clé dynamométrique.
Figure 1 est une vue en perspective de l'ensemble de la clé,
Figure 2 en est une vue en coupe longitudinale effectuée parallèlement au plan de pivotement,
Figure 3 en est une vue longitudinale suivant un plan perpendiculaire au plan de pivotement,
Figure 4 est une vue en perspective par l'arrière de la pièce formant capteur d'efforts,
Figure 5 est une vue en coupe transversale de la clé montrant plus particulièrement la disposition des composants électroniques dans la poignée de section elliptique.

Cette clé dynamométrique électronique est composée d'une poignée tubulaire creuse (1) et d'une pièce (2) constituant capteur d'efforts et apte à recevoir une tête d'entraînement amovible (3).

Selon l'invention, la poignée tubulaire (1) est constituée par un seul élément, élément ayant une section transversale régulière sur toute sa longueur et, de préférence, une section transversale elliptique comme représentée à la figure 5. A son extrémité postérieure, la poignée (1) comporte des déformations (4) en forme de crans assurant le bon positionnement de la main sur la poignée. Cette poignée est disposée de manière que son grand axe (x'-x) soit parallèle au plan de pivotement de la clé. Pour faciliter la suite de la description, les parties de la poignée (1) ayant un grand rayon de courbure seront désignées par grandes parois (1a), tandis que les parties ayant un petit rayon de courbure seront désignées par parois latérales (1b). A proximité de sa zone de préhension, la poignée creuse (1) comporte, débouchant de sa grande paroi (1a) qui, normalement, doit être supérieure, une ouverture (6) formée dans un défoncement (7) constituant logement pour une série de touches de commande (8) et un écran (9) associé à un afficheur numérique (10).

L'extrémité postérieure de la poignée (1), opposée au capteur (2), est obturée par un bouchon amovible (12) portant une cage (13). Cette cage assure le verrouillage du bouchon dans la poignée en coopérant avec les crans (4) et positionne une pile électrique (14) fournissant l'énergie électrique aux différents composants électroniques (11 ).

Le capteur (2) constitué par un corps monolithique métallique est composé, comme montré figure 5, d'une partie antérieure (2a), d'une partie postérieure (2b) et d'un fût intermédiaire (2c). La partie antérieure (2a) est munie axialement d'un alésage borgne (15), visible figures 2 et 3, apte à recevoir la broche de la tête d'entraînement amovible (3). Elle comporte également des moyens d'encliquetage aptes à assurer le calage en translation de cette broche. Avantageusement, cette partie (2a) a une section transversale variable qui, comme montré à la figure 2, l'a fait passer d'une forme cylindrique, à son extrémité antérieure, à une forme elliptique à son extrémité postérieure. Cette forme elliptique est identique à celle de la poignée (1) et est destinée à venir dans le prolongement d'elle avec son grand axe (x'-x) dans le même plan. En raison de cette forme, la partie antérieure (2) possède un accroissement régulier de l'épaisseur de ses seules parois latérales recevant les efforts de serrage et en conséquence, présente la forme d'un solide d'égale résistance.

La partie postérieure (2b) a une forme générale lamellaire c'est à dire présente la forme d'un parallélépipède dont les deux plus grandes faces (16), disposées de part et d'autre du plan médian longitudinal du capteur, sont parallèles entre elles et parallèles au plan longitudinal du capteur contenant le grand axe (x'-x) de la section elliptique de la partie antérieure (2a).

Les petites faces (17) de la partie (2b) sont convexes suivant un rayon (r) de même valeur que celui intérieur des parois latérales (1b) de la poignée (1). Le rapport entre la longueur (L) et la largeur (d) de la partie (2b) est supérieur à 1 et, par exemple, de l'ordre de 1,5 de manière que les faces (17) aient une surface de portée importante.

Le fût (2c), qui relie la partie antérieure (2a) à la partie postérieure (2b), a aussi une forme lamellaire dont les deux plus grandes faces (18) sont parallèles entre elles et perpendiculaires au plan transversal contenant le grand axe (x'-x) de la section elliptique de la partie antérieure (2a).

Ces faces sont destinées à recevoir des jauges de contrainte (19).

Le capteur (2) est emmanché par sa partie lamellaire (2b) à l'extrémité antérieure de la poignée (1) de manière que, comme montre aux figures 2 et 3, sa partie intermédiaire (2c) soit disposée à l'intérieur de la poignée tubulaire, et que sa partie antérieure (2a) soit disposée en porte-à-faux à l'extérieur de cette poignée et sans contact avec elle. Le joint (20), représenté aux figures 2 et 3, a uniquement pour effet de protéger le mécanisme intérieur de la poussière. Dans ces conditions, le grand axe (x'-x) de l'ellipse de la poignée et du capteur est parallèle au plan de pivotement de la clé.

Grâce à l'emmanchement s'effectuant sur une grande portée et à la disposition en porte-à-faux de la partie (2a), mais aussi de la partie intermédiaire (2c) portant les jauges de contrainte (19), la mesure effectuée n'est pas affectée par des variations de la position des points de transmission de l'effort entre la poignée tubulaire et la partie postérieure lamellaire. De plus, grâce à la grande surface de contact provenant de la grande longueur des faces latérales (17), le contact entre le capteur et la poignée n'est pas sensible à des phénomènes de matage de la poignée, ce qui permet d'avoir recours à un tube ayant une moins grande résistance locale, donc de plus faible épaisseur et, en conséquence, plus léger.

Lorsqu'il est ainsi positionné dans la poignée, le capteur (2) est immobilisé en translation par une vis transversale (23) constituant également organe de fixation pour une plaquette longitudinale (24) portant un circuit imprimé et les composants électroniques de la clé. Cette plaquette de largeur (S) inférieure à la dimension intérieurement (T) de la poignée mesurée sur le grand axe (x'-x) est rapportée contre l'une des grandes faces (16) de la partie postérieure (2b) du capteur et plus précisément, dans un décrochement (25) prolongeant cette face (16). En raison de cette fixation, la plaquette (24) est décalée d'un côté par rapport au plan médian transversal de la poignée et par rapport au grand axe (x'-x) de la section elliptique comme représenté à la figure 5. De par sa largeur (S), elle vient reposer sur les parois latérales (1b) de la poignée et délimite dans celle-ci deux logements de volumes inégaux, à savoir un petit logement (26) et un grand logement (27). Cette disposition particulière présente un grand intérêt car elle permet, tant lorsque la clé est montée que lors de l'introduction de la plaquette (24) et des composants dans la poignée, d'assurer, d'une part, la protection des composants électroniques (11) disposés dans le grand logement (27), et, d'autre part, la protection des bornes (11a) des composants dépassant de l'autre côté de la plaquette. En d'autres termes, le recours à une section elliptique et à une plaquette décalée pour porter les composants, permet, dans un volume réduit, de loger parfaitement les composants tout en protégeant leurs bornes et les soudures les liant au circuit imprimé. Il est à noter que la section elliptique permet aussi d'améliorer la préhension de la poignée et, de façon connue, de procurer le meilleur module d'inertie transversal.

Il ressort de ce qui précède que, grâce à la forme de la section transversale de la poignée, à la structure du capteur, au mode d'emmanchement du capteur dans cette poignée et au mode de montage du circuit électronique dans le corps de poignée, la clé, selon l'invention, présente une excellente maniabilité, un poids inférieur à celui des clés similaires actuelles et une plus grande insensibilité aux imprécisions de mesure consécutives aux erreurs de manipulation et aux phénomènes de matage entre pièces recevant et transmettant les efforts.

Enfin, le recours à une seule vis (23) pour assurer le calage en translation longitudinale de la pièce (2) et la fixation de la plaquette (24) portant les composants électroniques (11), facilite le démontage de la clé et la maintenance de ces composants et, éventuellement des jauges (19) fixées sur le capteur (2).

## Revendications

1. Structure de clé dynamométrique électronique du type composé d'une tête d'entraînement (3) montée de manière amovible dans une pièce (25 constituant capteur d'efforts, d'une poignée creuse (1) constituée par un seul tube métallique de section transversale régulière jusqu'à son extrémité postérieure formant poignée, et de jauges de contrainte (19) disposées sur la pièce (2) formant capteur et fournissant une tension électrique de sortie qui, dépendant du couple exercé sur la clé, réagit sur des moyens (9) indicateurs de couple caractérisé en ce que l'extrémité postérieure du tube métallique formant poignée est munie de crans (4) tandis que la pièce (2) formant capteur d'efforts est monolithique et comporte, d'une part, une partie postérieure (2b), de forme générale lamellaire, parallèle au plan de pivotement, emmanchée dans la poignée (1), en contact uniquement avec la surface des parois latérales (1 b) de celles-ci, d'autres part, une partie antérieure (2a) qui, apte à recevoir la tête d'entraînement (3), est sans contact avec l'extrémité antérieure de la poignée de laquelle elle dépasse, et, de plus, un fût intermédiaire (2c) qui relie la partie postérieure (2b) à la partie antérieure (2a), ce fût intermédiaire (2c) étant sans contact avec la poignée (1) mais, est disposé à l'intérieur de celle-ci, le fût (2c) ayant une forme lamellaire perpendiculaire au plan de pivotement dont les deux grandes faces latérales (18), planes et parallèles entre elles reçoivent les jauges de contrainte (19).

2. Clé dynamométrique électronique selon la revendication 1 caractérisée en ce que la poignée (1) a une section transversale de forme générale elliptique dont le grand axe (x'-x) est parallèle au plan de pivotement de la clé et dont les parois latérales (1 b), ayant un petit rayon, coopèrent localement avec des portées complémentaires (1 7), de même rayon, ménagées sur la partie postérieure lamellaire (2b) du capteur (2).

3. Clé dynamométrique électronique selon l'une quelconque des revendications 1 et 2 caractérisée en ce que le capteur (2) est calé en translation dans la poignée (1) au moyen d'une vis transversale (23). ⁻

4. Clé dynamométrique électronique selon l'ensemble des revendications 1 à 3 caractérisée en ce que la vis transversale (23) constitue organe de fixation pour une plaquette longitudinale (24) qui, ayant une largeur inférieure (S) à la plus grande dimension transversale intérieure (T) de la poignée (1), portant un circuit imprimé (24) et supportant les composants électroniques, est rapportée contre l'une des grandes faces (1a) de la partie lamellaire du capteur, est décalée d'un côté par rapport au plan médian transversal de la poignée contenant le grand axe (x'-x) de la section transversale elliptique et délimite ainsi, dans la poignée, d'une part, un petit logement (26), apte à recevoir sans contact et à protéger les bornes soudées des composants disposées de l'autre côté de la plaquette et, d'autre part, un grand logement (27) apte à recevoir sans contact les composants électroniques.

5. Clé dynamométrique électronique selon la revendication 1 et l'une quelconque des revendications 2 à 4 caractérisée en ce que la partie antérieure (2a) du capteur (2), munie d'un alésage borgne axial (15), a une section transversale variable passant progressivement de son extrémité libre à son extrémité postérieure jouxtant le fût intermédiaire (2c), d'une forme cylindrique a une forme elliptique, avec accroissement de l'epaisseur de ses seules parois latérales soumises aux efforts de serrage.

6. Clé dynamométrique électronique selon la revendication 1 et l'une quelconque des revendications 2 à 5 caractérisée en ce que le rapport entre la longueur (L) et la largeur (d) de la partie postérieure (2b) du capteur est supérieur à 1.

## Claims

1. An electronic dynamometric key structure of the type composed of a drive head (3) mounted adjustably in a component (2) forming a load sensor, a hollow handle (1) formed by a single metal tube having a regular transverse section as far as its rear end forming a handle, and strain gauges (19) arranged on the component (2) forming a load sensor and supplying an output voltage which, depending on the torque exerted on the key, reacts to torque indicating means (9), characterised in that the rear end of the metal tube forming a handle is equipped with notches (4), whereas the component (2) forming the load sensor is monolithic and comprises, on the one hand, a rear portion (2b) which is generally lamellar in form, parallel to the plane.of rotation, and enclosed in the handle (1), in contact only with the surface of the lateral walls (Ib) of the latter, and on the other hand a front portion (2a) which, designed to receive the drive head (3), is without contact with the front end of the handle beyond which it passes, and, further, an intermediate shank (2c) which ccnnects the rear portion (2b) to the front portion (2a) and has no contact with the handle (1) but which is disposed inside the latter and has a lamellar form perpendicular to the plane of rotation, of which the two large lateral, plane faces (18), which are parallel with one another, receive the strain gauges (19).

2. A dynamometric key according to claim 1, characterised in that the handle (1) has a transverse section of generally elliptical shape, the main axis of which (x'-x) is parallel to the plane of rotation of the key and the lateral walls (1 b) of which, having a small radius, cooperate locally with complementary bearing surfaces (17) of the same radius housed on the rear lamellar portion (2b) of the sensor (2).

3. A dynamometric key according to either of claims 1 or 2, characterised in that the sensor (2) is wedged in translation in the handle (1) by means of a transverse screw (23).

4. A dynamometric key according to all of claims 1 to 3, characterised in that the transverse screw (23) forms a securing device for a longitudinal plate (24) which, having a width (S) less than the largest interior transverse dimension (T) of the handle (1), carrying a printed circuit (24) and the electronic components, is mounted on one of the main surfaces (1a) of the lamellar portion of the sensor, is offset on one side with respect to the median transverse plane of the handle containing the main axis (x'-x) of the elliptical transverse section and thus defines in the handle, on one hand, a small recess (26) for receiving without contact and protecting the welded edges of the components disposed on the other side of the plate and, on the other hand, a large recess (27) for receiving without contact the electronic components.

5. A dynamometric key according to claim 1 and any one of claims 2 to 4, characterised in that the front portion (2a) of the sensor (2), provided with a mock axial bore (15), has a variable transverse section passing progressively from its free end to its rear end abutting the intermediate shank (2c) from a cylindrical to an elliptical form as the thickness of its only lateral walls subjected to the compression stresses increases.

6. A dynamometric key according to claim 1 and any one of claims 2 to 5, characterised in that the ratio of the length (L) to the breadth (d) of the rear portion (2b) of the sensor is greater than 1.

## Patentansprüche

1. Elektronischer Drehmomentenschlüssel, umfassend einen Schlüsselkopf (3), welcher abnehmbar in einem als Kraftmeßaufnehmer ausgebildeten Teil (2) montiert ist, einen hohlen Griff (1), welcher aus einem einzigen metallischen Rohr mit einem bis zu seinem hinteren, den Handgriff bildenden Ende gleichmäßigen Querschnitt besteht, und Dehnungsmeßgeräten (19), welche auf dem den Kraftmeßaufnehmer bildenden Teil (2) angeordnet sind und eine elektrische Ausgangsspannung liefern, die von dem auf den Schlüssel aufgebrachten Moment abhängt und auf eine Momentenanzeigeeinrichtung wirkt, dadurch gekennzeichnet, daß das hintere, den Handgriff bildende Ende des metallischen Rohres mit Griffkerben (4) versehen ist, daß das den Kraftmeßaufnehmer bildende Teil (2) einstückig ist und einerseits einen hinteren Abschnitt (2b) mit im wesentlichen der Form einer parallel zur Schwenkebene liegenden Lamelle hat, welcher im Griff (1) eingesetzt ist, wobei er nur mit der Innenfläche der Seitenwände (1 b) desselben in Berührung ist, andererseits einen vorderen Abschnitt (2a), welcher zur Aufnahme des Schlüsselkopfes (3) dient und ohne Kontakt mit dem vorderen Ende des Griffes ist, aus welchem er vorsteht, und außerdem einen Zwischenschaft (2c), welcher den hinteren Abschnitt (2b) mit dem vorderen Abschnitt (2a) verbindet, wobei der Zwischenschaft (2c) den Griff (1) nicht berührt, jedoch in dessen Innerem angeordnet ist, und wobei dieser Schaft (2c) die Form einer senkrecht zur Schwenkebene liegenden Lamelle hat, dessen beide große Seitenflächen (18), welche eben und zueinander parallel sind, die Dehnungsmeßgeräte (19) aufnehmen.

2. Elektronischer Drehmomentenschlüssel nach Anspruch 1, dadurch gekennzeichnet, daß der Griff (1) einen Querschnitt von im wesentlichen elliptischer Form hat, deren große Achse (x'-x) parallel zur Schwenkebene des Schlüssels liegt und deren Seitenwände (16) mit kleinem Radius örtlich mit komplementären Anlageflächen (17) gleichen Radius' zusammenwirken, die am vorderen, lamellenförmigen Abschnitt (2b) des Meßsaufnehmers (2) ausgebildet sind.

3. Elektronischer Drehmomentenschlüssel nach Anspruch 1 oder 2, dadurch gekennzeichnet, daß der Meßaufnehmer (2) gegen eine Translationsbewegung im Griff (1) mittels einer querstehenden Schraube (23) gesichert ist.

4. Elektronischer Drehmomentenschlüssel nach den Ansprüchen 1 bis 3, dadurch gekennzeichnet, daß die querstehende Schraube (23) ein Befestigungsorgan für eine längsausgerichtete Platte (24) darstellt mit einer Breite (S), die kleiner als die größte innere Querabmessung (T) des Griffes (1) ist und eine gedruckte Schaltung (24) aufnimmt sowie die elektronischen Bauteile trägt, daß die Platte gegen eine der großen Flächen (16) des lamellenförmigen Teiles des Meßaufnehmers anliegt, gegenüber der mittleren, die große Achse (x'-x) des elliptischen Querschnittes enthaltenen Querebene des Griffes nach einer Seite versetzt angeordnet ist und so im Griff einerseits einen kleinen Raum (26) zur berührungslosen Aufnahme und zum Schutz der Lötfüße der auf der anderen Seite der Platte angeordneten Bauteile sowie andererseits einen großen Raum (27) zur berührungslosen Aufnahme der elektronischen Bauteile abgrenzt.

5. Elektronischer Drehmomentenschlüssel nach Anspruch 1 und einem der Ansprüche 2 bis 4, dadurch gekennzeichnet, daß der vordere Abschnitt (2a) des mit einer axialen Blindbohrung (15) versehenen Meßaufnehmers (2) einen veränderlichen Querschnitt aufweist, der von seinem freien Ende zum hinteren, an den Zwischenschaft (2c) anschließenden Ende von einer zylindrischen Form zunehmend in eine elliptische Form übergeht, wobei die Stärke seiner allein den Anzugskräften unterworfenen Seitenwände zunimmt.

6. Elektronischer Drehmornentenschlüssel nach Anspruch 1 und einem der Ansprüche 2 bis 5, dadurch gekennzeichnet, daß das Verhältnis zwischen der Länge (L) und der Breite (d) des hinteren Abschnittes (2b) des Meßaufnehmers größer als 1 ist.
